# EUROPÄISCHE PATENTSCHRIFT

(11) **EP 1 405 582 B1**
(45) Veröffentlichungstag und Bekanntmachung des Hinweises auf die Patenterteilung: **28.12.2005**
(21) Anmeldenummer: 02022433.3
(22) Anmeldetag: 04.10.2002
(51) Int. Cl.: A47C 1/03

(54) **Armlehne**
Arm-rest
Accoudoir

(43) Veröffentlichungstag der Anmeldung: 07.04.2004
(73) Patentinhaber: Sedus Stoll AG, 79761 Waldshut-Tiengen (DE)
(72) Erfinder: Maier, Klaus, 79875 Dachsberg (DE); Stenzel, Thomas, 79761 Waldshut-Tiengen (DE); Kläsener, Michael, 79761 Waldshut-Tiengen (DE)
(74) Vertreter: Lück, Gert

(56) Entgegenhaltungen:
- EP-A- 0 809 957
- US-A- 5 752 683
- US-A- 6 076 891
- US-A- 6 076 892

## Beschreibung

Die Erfindung betrifft das Gebiet der Sitzmöbel, insbesondere eine dreidimensional verstellbare Armlehne für einen Bürostuhl.

### STAND DER TECHNIK

Es sind unterschiedliche technische Lösungen für Stühle bekannt, mittels derer der Benutzer die Stellung der Armauflage verändern kann.

So ist zum Beispiel aus EP 0 809 957 A3 ein Stuhl bekannt, bei dem die Armauflage dreidimensional verstellbar ist, nämlich in der Höhe, in einer Horizontalebene, und rotatorisch. Die Armauflage ist dabei an einer am oberen Ende des Trägers angebrachten Anschlussplatte befestigt, und kann um einen Achsbolzen gedreht, und über einen Gleitkörper längs verschoben werden. Die Drehachse der Armauflage liegt zentrisch in der Armauflage und exzentrisch zur Mittelachse des Trägers. Durch diese Konfiguration kann der lichte Abstand der Armauflagen des Stuhls nur beschränkt verändert werden. Technisch-konstruktiv ist die bekannte Lösung aufwendig bei Fabrikation und Montage, und nur wenig stabil.

Aus US 6,076,891 ist die Armlehne eines Stuhles bekannt, bei der die Armauflage schwenkbar an einem horizontalen Arm gelagert ist, der seinerseits schwenkbar an einem senkrechten, höhenverstellbaren Träger gelagert ist. Diese Konfiguration ergibt zwar einen beachtlichen Bewegungsumfang für die Armauflage in einer Horizontalebene, ist jedoch konstruktiv aufwending, nicht sehr stabil, und führt auch ästhetisch zu Akzetanzproblemen beim Benutzer.

Aus US 5,752,683 ist eine Armlehne bekannt, die speziell die Entstehung eines Carpal Tunnel Syndroms bei Personen vermeiden soll, die lange Zeit an Geräten wie Schreibmaschinen, Personal-Computem und dergleichen arbeiten. Dazu ist eine sich längs erstreckende aufwendige Armauflage vorgesehen, die weit nach vorn und nach hinten verschiebbar ist und vom eine spezielle, aufklappbare Stütze für den Handballen aufweist, und die schwenkbar am senkrechten Träger gelagert ist. Die bekannte Armlehne ist konstruktiv extrem aufwendig, und für die Serienproduktion ungeeignet.

Aus US 6,076,892 ist eine Armlehne bekannt, die eine Vielfalt von Bewegungsmöglichkeiten für die Armauflage gestattet: in der Höhe, vorwärts und rückwärts, lateral und rotatorisch. Auch diese bekannte Armlehne ist extrem aufwendig und für Serienprodukte viel zu teuer.

Es besteht demnach ein echtes Bedürfnis nach einer Armlehne, die zwar eine möglichst weitgehende Anpassung an die Wünsche des Benutzers erlaubt, aber dennoch einfach in Fabrikation und Montage ist, und somit für die Verwendung in preisgerechten Serien-Möbeln geeignet ist. Insbesondere soll der lichte Abstand zwischen den Armauflagen einfach variierbar sein. Denn der lichte Abstand der Armauflagen eines Bürostuhles ist eine kritische, unter Umständen landesspezifische Grösse. So beträgt z.B. nach EU-Norm der maximale lichte Abstand 460-510 mm, in den Niederlanden soll der lichte Abstand 390 - 510 mm betragen.

Es ist jedoch sowohl vom Fertigungsaufwand her als auch aus der Sicht des Vertriebes ein Problem, wie man sich mit diesen widersprüchlichen Anforderungen auseinandersetzen soll.

### DARSTELLUNG DER ERFINDUNG

Es ist daher die Aufgabe der Erfindung, eine Armlehne zu entwickeln, die in einfacher Weise die Verstellung des lichten Abstandes zwischen den beiden Armauflagen des Stuhls ermöglicht, ohne dass jedoch hierzu ein besonderer Herstellungs- oder Montage-Aufwand notwendig wäre.

Diese Aufgabe wird durch die Merkmale des Anspruchs 1 und der Unteransprüche gelöst.

Der Kern der Erfindung ist die Idee, die Armauflage mit einer Kulisse zu versehen, welche auf Führungsnasen - Kulissensteinen - gleitet, die an einem drehbar am Lehnenträger gelagerten Drehteil befestigt sind, und dabei die Kulisse exzentrisch zum Drehpunkt des Drehteils anzuordnen. Dadurch wird eine Kombination aus einer Längs- und einer Rotationsbewegung der Armauflage ermöglicht, bei welcher wegen der Exzentrizität der Drehung eine Vielfalt von lichten Abständen der beiden Armauflagen eingeteilt werden kann.

### KURZE BESCHREIBUNG DER ZEICHNUNGEN

Nachstehend wird die Erfindung anhand eines in Zeichnungen dargestellten Ausführungsbeispiels näher erläutert. Dabei zeigt:
Fig.1 eine Armlehne nach der Erfindung in Explosionsdarstellung,
Fig.2 eine Draufsicht auf das Kulissengehäuse, und
Fig.3 eine Draufsicht auf eine Armlehne nach der Erfindung mit Darstellung der verschiedenen Bewegungsmöglichkeiten der Armauflage.

### WEGE ZUR AUSFÜHRUNG DER ERFINDUNG

In Fig. 1 ist ein Träger 1 dargestellt, auf dem gleitbar eine Hülse 2 angeordnet ist. Der Träger 1 ist mit einem Sitzflansch 3 verbunden, der an dem (nicht gezeigten) Stuhl befestigt wird. Der Sitzflansch 3 weist zwei Langlöcher auf, und kann quer zur Sitzrichtung verschoben werden. Sitzrichtung ist dabei die Richtung von der Rückenlehne zur Vorderkante des Stuhls. Mittels der auf dem Träger 1 gleitenden Hülse 2 kann die Höhe der Armlehne eingestellt werden. Diese technischen Massnahmen sind alle an sich bekannt und werden deshalb nicht weiter erläutert.

Am oberen Ende der Hülse 2 ist das Drehlager 5 vorgesehen. In diesem Lager 5 ist das Drehteil 4 drehbar gelagert. Das Drehteil 4 weist die Führungsnasen 6 auf, die einstückig mit dem Drehteil 4 verbunden sind. Das Drehteil 4 ist durch die zentrische Schraube 16 im Drehlager 5 festgeschraubt.

In Ausnehmungen des Drehteils 4 sind elastische Rastnoppen 15 untergebracht, die mit Kerben am Innenumfang des Drehlagers 5 korrespondieren. Im montierten Zustand wird das Drehteil 4 damit bei einer Rotation dort in festen Stellungen positioniert, wo die Rastnoppen 15 in eine Kerbe zu liegen kommen.

Im montierten Zustand greifen die Führungsnasen 6 von unten in die beiden Kulissen 7 im Kulissengehäuse 12 ein. Auf der anderen Seite der Kulissen 7 ist eine Halteplatte 8 vorgesehen. Diese ist mittels der Halteschrauben 9 an den Führungsnasen 6 befestigt. Mittels der Gehäuseschrauben 13 wird das Kulissengehäuse 12 an der Tragplatte 10 befestigt, welche das aufgeschäumte Polster 11 trägt.

Im montierten Zustand gleitet die Unterseite des Kulissengehäuses 12 zwischen den beiden Führungsnasen 6 auf der Oberfläche des Drehteils 4. Dabei entsteht die Verschiebung der Armauflage in Längs- bzw. Sitzrichtung. Um auch diese Verschiebung in festen Rastpositionen zu ermöglichen, sind in dem Drehteil 4 die waagrecht liegenden Rastnoppen 14, und an der Unterseite des Kulissengehäuses 12 Kerben vorgesehen. Damit ergeben sich feste Rastpositionen dann, wenn die dilatorischen Rastnoppen 14 in eine Kerbe an der Unterseite des Kulissengehäuses 12 zu liegen kommen.

In Fig. 2 sind nochmals die Einzelheiten des Kulissengehäuses 12 näher dargestellt. Insbesondere sind die beiden exzentrisch liegenden Kulissen 7 besser erkennbar. Ferner sind die Bohrungen 18 zu sehen, durch welche die Gehäuseschrauben 13 in die Tragplatte 10 geschraubt werden. Die nicht bezeichneten Stege und Rotationskörper bilden ein Skelett zur Stabilisierung des Kulissengehäuses 12. Dieses besteht aus einem Kunststoffspritzteil, vorzugsweise PA/Polyamid.

In Fig. 3 ist das Polster 11 von oben in verschiedenen Positionen zu sehen. Wie ersichtlich, liegt die Rotationsachse 17, das ist die Mittelachse des Drehteils 4, exzentrisch zur in Sitzrichtung verlaufenden Symmetrieachse des Polsters 11.

Das Polster 11 kann längs in Richtung B verschoben werden. Diese Bewegung wird durch das Gleiten in den Kulissen 7 ermöglicht. Es kann aber auch um die Achse 17 gemäss dem Doppelpfeil A gedreht werden. Diese Rotatin wird durch das Drehteil 4 ermöglicht. Schliesslich kann aber auch der Träger 1 mittels des Sitzflansches 3 in Richtung C bewegt werden.

Mit all diesen Bewegungsmöglichkeiten ergibt sich nicht nur eine Vielfalt von Einstellungen der Armauflage mit dem Polster 11, sondern durch die Exzentrizität der Kulissen 7 wird auch eine Vielzahl von lichten Abständen der beiden Armauflagen eines Stuhles möglich. Die erfindungsgemässe Armlehne besteht vorzugsweise aus folgendem Material:

Träger 1 und Sitzflansch 3 bestehen aus Kn-Spritzguss, Hülse 2, Drehteil 4 und Gehäuse 12 aus Kn-Spritzguss PA, Halteplatte 8 ist ein Blech-Stanzteil, und Tragplatte 10 mit Polster 11 ist PA mit PUR-Auflage. Die Rastnoppen 14 und 15 bestehen aus Stahl mit PUR-Federelementen.

### Bezeichnungsliste

- 1: Träger
- 2: Hülse
- 3: Sitzflansch
- 4: Drehteil
- 5: Drehlager
- 6: Führungsnasen
- 7: Kulisse
- 8: Halteplatte
- 9: Halteschrauben
- 10: Tragplatte
- 11: Polster
- 12: Kulissengehäuse
- 13: Gehäuseschrauben
- 14: dilatorische Rastnoppen
- 15: rotatorische Rastnoppen
- 16: Befestigungsschraube für Drehteil
- 17: Rotationsachse
- 18: Bohrungen

## Patentansprüche

1. Dreidimensional verstellbare Armlehne, bei welcher der Armlehnenträger (1) in der Höhe, sowie quer zur Sitzrichtung und die Armauflage (10,11) längs in einer Horizontalebene verstellbar sind, und die Armauflage (10,11) auch um mindestens 90° um eine Achse (17) drehbar ist, **dadurch gekennzeichnet, dass** die Achse (17) exzentrisch ist zu der in Sitzrichtung verlaufenden Symmetrieachse der Armauflage (10,11), und die Längsverstellbarkeit und die exzentrische Drehbarkeit der Armauflage (10,11) **dadurch** erreicht werden, dass eine Tragplatte (10) der Armauflage mit einer längsverlaufenden Kulisse (7) verbunden ist, in welcher die Führungsnasen (6) eines Drehteils (4) laufen, das drehbar im Drehlager (5) am oberen Ende des Armlehnenträgers (1,2) gelagert ist, wobei die Kulisse (7) parallel, aber exzentrisch zur Symmetrieachse des Armauflage (10,11) angeordnet ist.

2. Armlehne nach Anspruch 1, **dadurch gekennzeichnet, dass** der senkrechte Abstand des exzentrischen Drehpunktes zur Symmetrieachse der Armauflage zwischen 5 und 15 mm, vorzugsweise 10 mm beträgt.

3. Armlehne nach Anspruch 1, **dadurch gekennzeichnet, dass** die Kulisse (7) in einem Gehäuse (12) angeordnet ist, das mittels der Schrauben (13) mit der Unterseite der Tragplatte (10) verschraubt ist, und die Verbindung mit dem Drehteil (4) **dadurch** erreicht wird, dass oberhalb der Kulisse (7) eine Halteplatte (8) vorgesehen ist, die über die Halteschrauben (9) mit den Führungsnasen (6) des Drehteils (4) verschraubt ist.

4. Armlehne nach Anspruch 1, **dadurch gekennzeichnet, dass** der Armlehnenträger aus einem mit dem Sitz über einen quer zur Sitzrichtung verstellbaren Sitzflansch (3) verbundenen Träger (1) und einer auf dem Träger (1) gleitenden Hülse (2) besteht, in deren oberem Ende das Drehlager (5) mit dem Drehteil (4) vorgesehen ist, und dass am Umfang des Drehteils (4) senkrecht stehende rotatorische Rastnoppen (15), und zwischen der Unterseite des Kulissengehäuses (12) und dem Drehteil (4) waagrecht liegende dilatorische Rastnoppen (14) vorgesehen sind, sodass die Armauflage (10,11) sowohl rotatorisch als auch längs der Sitzrichtung in mehreren festen Stellungen positioniert werden kann.

5. Armlehne nach Anspruch 1, **dadurch gekennzeichnet, dass** bei um 90° zur Längsrichtung des Stuhls gedrehter Armauflage (10,11) der lichte Abstand zwischen den beiden Armauflagen des Stuhls um bis zu 2 cm je Seite, total also um 4 cm variabel ist.

6. Armlehne nach Anspruch 1, **dadurch gekennzeichnet, dass** die Armauflage (10,11) um mindestens 180° drehbar ist.

7. Armlehne nach Anspruch 3 und 5, **dadurch gekennzeichnet, dass** die Armauflage (10,11) in um 15° voneinander verschiedenen Rotationsstellungen feststellbar ist.

8. Armlehne nach Anspruch 5, **dadurch** gekennzeichnent, dass der lichte Abstand zwischen den beiden Armauflagen des Stuhls im Bereich 30 cm bis 55 cm einstellbar ist.

## Claims

1. Three-dimensionally adjustable armrest, in which the armrest support (1) is adjustable vertically and also transversely to the seat direction, and the arm support (10, 11) is adjustable longitudinally in a horizontal plane, and the arm support (10, 11) is also rotatable by at least 90° about an axis (17), **characterized in that** the axis (17) is eccentric in relation to the axis of symmetry of the arm support (10, 11), which runs in the seat direction, and the longitudinal adjustability and the eccentric rotatability of the arm support (10, 11) are achieved by virtue of the fact that a supporting plate (10) of the arm support is connected to a longitudinally extending slot guide (7), in which the guide noses (6) of a rotary part (4) run, which part is mounted rotatably in the rotation bearing (5) at the upper end of the armrest support (1, 2), the slot guide (7) being arranged parallel but eccentrically in relation to the axis of symmetry of the arm support (10, 11).

2. Armrest according to Claim 1, **characterized in that** the perpendicular distance of the eccentric centre of rotation to the axis of symmetry of the arm support is between 5 and 15 mm, preferably 10 mm.

3. Armrest according to Claim 1, **characterized in that** the slot guide (7) is arranged in a housing, which is screwed together with the underside of the supporting plate (10) by means of the screws (13), and the connection to the rotary part (4) is achieved by virtue of the fact that a retaining plate (8), which is screwed together with the guide noses (6) of the rotary part (4) via the retaining screws (9), is provided above the slot guide (7).

4. Armrest according to Claim 1, **characterized in that** the armrest support consists of a support (1), which is connected to the seat via a seat flange (3) which is adjustable transversely to the seat direction, and of a sleeve (2), which slides on the support (1) and in the upper end of which the rotation bearing (5) with the rotary part (4) is provided, and **in that** vertically upright rotatory catch projections (15) are provided on the periphery of the rotary part (4) and horizontally lying dilatory catch projections (14) are provided between the underside of the slot guide housing (12) and the rotary part (4), so that the arm support (10, 11) can be positioned in a number of fixed positions both rotatorily and also along the seat direction.

5. Armrest according to Claim 1, **characterized in that**, with the arm support (10, 11) rotated by 90° in relation to the longitudinal direction of the chair, the clearance between the two arm supports of the chair can be varied by up to 2 cm on each side, that is to say by 4 cm in total.

6. Armrest according to Claim 1, **characterized in that** the arm support (10, 11) can be rotated by at least 180°.

7. Armrest according to Claims 3 and 5, **characterized in that** the arm support (10, 11) can be fixed in rotational positions differing from one another by 15°.

8. Armrest according to Claim 5, **characterized in that** the clearance between the two arm supports of the chair can be set in the range 30 cm to 55 cm.

## Revendications

1. Accoudoir réglable en trois dimensions, dans lequel le support (1) de l'accoudoir et réglable en hauteur et également en direction transversale par rapport à la direction suivie lorsqu'on prend la position assise et l'appui (10, 11) pour le bras est réglable en direction longitudinale dans un plan horizontal, l'appui (10, 11) pour le bras étant également rotatif en formant un angle d'au moins 90° autour d'un axe (17), **caractérisé en ce que** l'axe (17) est disposé en position excentrique par rapport à l'axe de symétrie de l'appui (10, 11) pour le bras s'étendant dans la direction suivie lorsqu'on prend la position assise, le réglage en direction longitudinale et l'aptitude à la rotation excentrique que manifeste l'appui (10, 11) pour le bras étant atteints par le fait qu'une plaque de support (10) de l'appui pour le bras est reliée à une coulisse (7) s'étendant en direction longitudinale, plaque dans laquelle s'étendent les nez de guidage (6) d'un élément rotatif (4) qui est monté en rotation dans le palier de rotation (5) à l'extrémité supérieure du support (1, 2) de l'accoudoir, la coulisse (7) étant disposée parallèlement, mais en position excentrique, par rapport à l'axe de symétrie de l'appui (10, 11) pour le bras.

2. Accoudoir selon la revendication 1, **caractérisé en ce que** la distance en direction verticale entre le centre de rotation excentrique et l'axe de symétrie de l'appui pour le bras s'élève entre 5 et 15 mm, de préférence s'élève à 10 mm.

3. Accoudoir selon la revendication 1, **caractérisé en ce que** la coulisse (7) est disposée dans un logement (12) qui est vissé à l'aide de vis (13) au côté inférieur de la plaque de support (10), la liaison avec l'élément rotatif (4) étant obtenue par le fait que l'on prévoit, au-dessus de la coulisse (7), une plaque d'arrêt (8) qui est vissée, à l'aide de vis d'arrêt (9), aux nez de guidage (6) de l'élément rotatif (4).

4. Accoudoir selon la revendication 1, **caractérisé en ce que** le support de l'accoudoir est constitué par un siège disposé par-dessus un support (1) relié via une bride de siège (3) réglable en direction transversale par rapport à la direction suivie lorsqu'on prend la position assise et par un manchon (2) se déplaçant par glissement sur le support (1), manchon dans l'extrémité supérieure duquel est monté le palier rotatif (5) comprenant l'élément rotatif (4), et **en ce qu'**on prévoit, à la périphérie de l'élément rotatif (4) des boutons rotatifs d'encliquetage (15) dressés à la verticale, et entre le côté inférieur du logement de coulisse (12) et l'élément rotatif (4) des boutons d'encliquetage de temporisation (14) disposés en position horizontale, de telle sorte que l'appui (10, 11) pour le bras peut prendre plusieurs, positions déterminées aussi bien en rotation qu'en direction longitudinale par rapport à la direction suivie lorsqu'on prend la position assise.

5. Accoudoir selon la revendication 1, **caractérisé en ce que**, lorsque l'appui (10, 11) pour le bras a effectué une rotation en formant un angle de 90° par rapport à la direction longitudinale du siège, l'espace libre ménagé entre les deux appuis du siège pour le bras est réglable sur une distance s'élevant jusqu'à 2 cm par côté, par conséquent au total sur une distance de 4 cm.

6. Accoudoir selon la revendication 1, **caractérisé en ce que** l'angle de rotation de l'appui pour le bras (10, 11) s'élèvent à au moins 180°.

7. Accoudoir selon les revendications 3 et 5, **caractérisé en ce que** l'appui pour le bras (10, 11) peut venir se fixer dans des positions de rotation qui diffèrent de 15° l'une par rapport à l'autre.

8. Accoudoir selon la revendication 5, **caractérisé en ce que** l'espace libre ménagé entre les deux appuis du siège pour le bras peut être réglé dans la plage de 30 cm à 55 cm.
